# EUROPÄISCHE PATENTANMELDUNG

(11) **EP 4 220 056 A1**
(43) Veröffentlichungstag der Anmeldung: **02.08.2023**
(21) Anmeldenummer: 22154507.2
(22) Anmeldetag: 01.02.2022
(51) Int. Cl.: F27B 3/08, F27B 3/18, F27D 3/00, F27D 3/06, F27D 3/12, C21C 5/46, C21C 5/52, B65G 65/23

(54) **TRANSPORTSYSTEM ZUM BESCHICKEN EINES METALLURGISCHEN SCHMELZGEFÄSSES**

(71) Anmelder: Primetals Technologies Germany GmbH, 91058 Erlangen (DE)
(72) Erfinder: Moßmann, Björn, 77654 Offenburg (DE); Schmid, Michael, 77781 Biberach/ Baden (DE)
(74) Vertreter: Metals@Linz

(57) **Zusammenfassung**

Die vorliegende Erfindung ist auf dem Gebiet von metallurgischen Anlagen. Die Erfindung betrifft konkret ein Transportsystem zum Beschicken eines metallurgischen Schmelzgefäßes, bevorzugt ein Elektrolichtbogenofen, welches von einer Aufnahmestation zu einer Entladestation bewegt wird.

Die Aufgabe der vorliegenden Erfindung ist es ein Transportsystem mit einem wechselbaren Behälter (2) zu schaffen, wobei der Behälter keinen Öffnungsmechanismus (6) für eine Behälterklappe (5) benötigt und der Behälter (2) mit keiner Energieversorgung verbunden werden muss.

Die Aufgabe wird gelöst durch den Kipprahmen (3), der eine Öffnungseinheit (6) aufweist. Die Behälterklappe (5) weist eine Mitnehmernase (5b) auf, welche beim Aufsetzen des wechselbaren Behälters (2) auf den Kipprahmen (3) in die Öffnungseinheit (6= eingefädelt wird. Die Öffnungseinheit (6) bewegt die Behälternase (5) derart, dass die Behälterklappe (5) zwischen der Schließposition und der Öffnungsposition bewegt werden kann.

## Beschreibung

### Gebiet der Technik

Die vorliegende Erfindung ist auf dem Gebiet von metallurgischen Anlagen. Die Erfindung betrifft konkret ein Transportsystem zum Beschicken eines metallurgischen Schmelzgefäßes, bevorzugt ein Elektrolichtbogenofen, welches von einer Aufnahmestation zu einer Entladestation bewegt wird. Das Transportsystem umfasst zumindest folgende Bauteile:
- einen Fahrwerksrahmen, welcher auf einem Führungssystem bewegbar ist,
- einen Kipprahmen, wobei der Kipprahmen mit dem Fahrwerksrahmen verbunden ist und um eine Kippachse kippbar ist,
- einen wechselbaren Behälter, zur Aufnahme von Beschickungsmaterial, wobei der Behälter auf den Kipprahmen aufgesetzt wird,
- der Behälter umfasst zumindest eine, zwischen einer Schließposition und einer Öffnungsposition bewegbaren, Behälterklappe, welche beim oder unmittelbar vor dem Kippen des Kipprahmens den Behälter freigibt und somit ein Ausrutschen von Beschickungsmaterial ermöglicht.

Des Weiteren umfasst die Erfindung einen Schrägaufzug und eine metallurgische Anlage.

### Stand der Technik

Die Erfindung bezieht sich auf ein Transportsystem zum Beladen eines metallurgischen Schmelzgefäßes mit Beschickungsmaterial.

Um eine kurze Taktzeit beim Befüllen eines metallurgischen Schmelzgefäßes mit Beschickungsmaterial, bevorzugt Schrott, zu realisieren, wird ein Transportsystem benötigt. Dieses Transportsystem weist einen Behälter auf, welcher auf einem Fahrzeug lösbar befestigt ist. Der Behälter kann mit einem derartigen Transportsystem an einem anderen Ort mit Beschickungsmaterial befüllt werden und danach auf dem Transportsystem befestigt werden. Ein Entladen des Beschickungsmaterials in ein metallurgisches Schmelzgefäß erfolgt, indem eine Behälterklappe durch einen mit dem Behälter verbundenen Öffnungsmechanismus geöffnet wird und der Behälter anschließend gekippt wird. Der Öffnungsmechanismus muss nach dem Aufsetzen auf das Transportsystem mit einer Energieversorgung verbunden werden. Die EP3027780B1 zeigt ein solches Transportsystem.

### Zusammenfassung der Erfindung

Die Aufgabe der vorliegenden Erfindung ist es ein Transportsystem zu schaffen, welches keinen Öffnungsmechanismus am Behälter benötigt und der Behälter mit keiner Energieversorgung verbunden werden muss.

Die Aufgabe wird gelöst durch den Kipprahmen, der eine Öffnungseinheit aufweist. Die Behälterklappe weist eine Mitnehmernase auf, welche beim Aufsetzen des wechselbaren Behälters auf den Kipprahmen in die Öffnungseinheit eingefädelt wird. Die Öffnungseinheit bewegt die Behälternase derart, dass die Behälterklappe zwischen der Schließposition und der Öffnungsposition bewegt werden kann.

Der Behälter, beispielsweise ein Container, soll derart ausgestaltet sein, dass er die erforderlichen Mengen von Beschickungsmaterial für ein metallurgisches Gefäß aufnehmen kann.

Die Mitnehmernase ist beispielsweise Zapfen ähnlich ausgeführt und an der Öffnungseinheit ist eine Nut ähnliche Ausführung vorhanden, welche beim Aufsetzen des Behälters auf den Kipprahmen ineinandergreifen. Die Ausführung kann aber natürlich auch andere Ausgestaltungen aufweisen, wobei ausschließlich wichtig ist, dass die Mitnehmernase und das Gegenstück an der Öffnungseinheit ineinandergreifen und das ein zuverlässiges und Sicheres Bewegen der Behälterklappe zwischen der Schließposition und der Öffnungsposition ermöglicht wird. Es ist somit auch denkbar, dass die Mitnehmernase Nut ähnlich ausgeführt ist und die Öffnungseinheit ein Zapfen ähnliches Gegenstück aufweist.

Eine bevorzugte Ausführungsform sieht vor, dass der Kipprahmen eine Führungseinheit zur genaueren Positionierung des Behälters auf dem Kipprahmen aufweist, welche zusätzlich das Einfädeln der Mitnehmernase in die Öffnungseinheit erleichtert. Durch diese Führungseinheit soll beim Aufsetzen des Behälters auf den Kipprahmen eine Vorzentrierung erfolgen. Der Behälter wird in einer metallurgischen Anlage häufig mittels eines Krans aufgesetzt. Damit die Positionierung erleichtert und somit auch schneller erfolgt wird eine Führungseinheit verwendet.

Eine vorteilhafte Ausführung sieht vor, dass die Öffnungseinheit eine Drehbewegung ausführt. Die Behälterklappe ist bevorzugt drehbar gelagert und wird durch die Öffnungseinheit in einer Drehbewegung geöffnet.

Eine zweckmäßige Ausführung sieht vor, dass die Öffnungseinheit über einen Hydraulikzylinder, Hydraulischer Motor, Elektrischer Motor und / oder einen Servoelektrischen Zylinder angetrieben wird.

Eine weitere bevorzugte Ausführungsform sieht vor, dass der Kipprahmen eine Verriegelungsvorrichtung zum Sichern des Behälters gegen Verrutschen aufweist.

Die Aufgabe wird auch gelöst durch einen Schrägaufzug welcher ein Führungssystem und das zuvor beschriebene Transportsystem, welches entlang des Führungssystems bewegt werden kann, umfasst.

Des Weiteren wird die Aufgabe durch eine Metallurgische Anlage gelöst, welche ein metallurgisches Schmelzgefäß und den zuvor beschriebenen Schrägaufzug umfasst.

Kurze Beschreibung der Zeichnungen
- Fig.1: schematische Darstellung einer metallurgischen Anlage
- Fig.2, 3: schematische Darstellung eines Transportsystems
- Fig. 4: schematische Darstellung eines Behälters
- Fig. 5, 6: schematische Darstellung eines Kipprahmens

### Beschreibung der Ausführungsformen

In der Figur 1 ist eine schematische metallurgische Anlage, mit einem Rückhalteschacht 31 zum Rückhalten von Schrott, einem metallurgischen Schmelzgefäß 30 und einem Schrägaufzug 1, dargestellt.

Der Schrägaufzug besteht aus einem Führungssystem 9, beispielsweise Schienen, auf welchem das Transportsystem 1 bewegt werden kann. Das Transportsystem 1 zum Beschicken eines metallurgischen Schmelzgefäßes 30 umfasst einen Fahrwerksrahmen 4, einem Kipprahmen 3 und einen wechselbaren Behälter 2. Der Behälter 2 ist auf dem Kipprahmen 3 aufgesetzt. Der Kipprahmen 3 ist um eine Kippachse 3a kippbar, wobei ein Kippantrieb 7 den Kipprahmen zwischen einer Ausgangsposition und einer Kippposition bewegen kann. Der Behälter 2 weist eine Behälterklappe 5 auf, welche mit einer Öffnungseinheit 6 geöffnet und geschlossen werden kann. Die Öffnungseinheit 6 wird mit einem Hydraulikzylinder 8 bewegt.

In der Fig. 2 ist schematisch der Behälter 2, welcher auf dem Kipprahmen 3 aufgesetzt ist dargestellt, wobei der Behälter 2 mit entsprechenden Befestigungsmitteln (nicht dargestellt) am Kipprahmen 3 befestigt wird. Die Behälterklappe 5 ist über einen Arm 5a drehbar um die Achse 13 bewegbar. Der Arm 5a weist eine Mitnehmernase 5b auf, welche in die Öffnungseinheit 6 eingefädelt wird. Die Öffnungseinheit 6 weist eine Platte 14 auf, welche zwei Führungsschienen 11a und 11b umfasst. Die Mitnehmernase 5b wird zwischen die beiden Führungsschienen 11a und 11b eingefädelt. Die Behälterklappe 5 wird durch die Öffnungseinheit 6 mithilfe des Hydraulikzylinders 8 bewegt. Die Behälterklappe 5 ist in der Fig. 2 in einer Schließposition dargestellt. Um das Einfädeln der Mitnehmernase 5b in die Führungsschienen 11a und 11b zu erleichtern ist zusätzlich eine Führungseinheit 20 vorgesehen. Die Führungseinheit 20 besteht aus einer Führungsnase 22, welche am Behälter 1 angebracht ist und aus zwei Führungskonsolen 21a und 21b, welche am Kipprahmen 3 angebracht sind. Beim Aufsetzen des Behälters 2 auf den Kipprahmen 3, beispielsweise mit einem Kran, wird zuerst der Behälter 2 durch die Führungsnase 22 und die Führungskonsolen 21a und 21b vorzentriert, damit das Einfädeln der Mitnehmernase 5b in die Führungsschienen 11a und 11b erleichtert wird.

In der Fig. 3 ist schematisch der Behälter 2 - aus Fig. 2 - dargestellt, wobei die Behälterklappe 5 in geöffnetem Zustand also in einer Öffnungsposition dargestellt ist. Es ist gut ersichtlich, wie die Öffnungseinheit 6 mit den Führungsschienen 11a und 11b die Mitnehmernase 5b bewegt.

In der Fig. 4 ist der Behälter 2 mit der Behälterklappe 5 dargestellt.

In Fig. 5 ist der Kipprahmen 3 mit der Öffnungseinheit 6 schematisch dargestellt.

In der Fig. 6 ist schematisch eine Draufsicht auf die Öffnungseinheit 6 dargestellt. In dieser Draufsicht ist zu entnehmen, wie die Mitnehmernase 14 im eingefädelten Zustand zwischen Führungsschienen 11a und 11b aufgenommen wird.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Transportsystem
- 2: Behälter
- 3: Kipprahmen
- 3a: Kippachse
- 4: Fahrwerksrahmen
- 5: Behälterklappe
- 5a: Arm
- 5b: Mitnehmernase
- 6: Öffnungseinheit
- 7: Kippantrieb
- 8: Hydraulikzylinder
- 9: Führungssystem
- 11a, 11b: Führungsschienen
- 13: Achse
- 14: Platte
- 20: Führungseinheit
- 21a, 21b: Führungskonsole
- 22: Führungsnase
- 30: Schmelzgefäß
- 31: Rückhalteschacht

## Patentansprüche

1. Transportsystem (1) zum Beschicken eines metallurgischen Schmelzgefäßes (30), bevorzugt ein Elektrolichtbogenofen, welches von einer Aufnahmestation zu einer Entladestation bewegt wird, und zumindest folgende Bauteile umfasst:
- einen Fahrwerksrahmen (4), welcher auf einem Führungssystem bewegbar ist,
- einen Kipprahmen (3), wobei der Kipprahmen (3) mit dem Fahrwerksrahmen (4) verbunden ist und um eine Kippachse (3a) kippbar ist,
- einen wechselbaren Behälter (2), zur Aufnahme von Beschickungsmaterial, wobei der Behälter (2) auf den Kipprahmen (3) aufgesetzt wird,
- der Behälter (2) umfasst zumindest eine, zwischen einer Schließposition und einer Öffnungsposition bewegbaren, Behälterklappe (5), welche beim oder unmittelbar vor dem Kippen des Kipprahmens (3) den Behälter (2) freigibt und somit ein Ausrutschen von Beschickungsmaterial ermöglicht,
**dadurch gekennzeichnet, dass** der Kipprahmen (3) eine Öffnungseinheit (6) aufweist, wobei die Behälterklappe (5) eine Mitnehmernase (5b) aufweist, welche beim Aufsetzen des wechselbaren Behälters (2) auf den Kipprahmen (3) in die Öffnungseinheit (6) eingefädelt wird, die Öffnungseinheit (6) bewegt die Mitnehmernase (5b) derart, dass die Behälterklappe (5) zwischen der Schließposition und der Öffnungsposition bewegt werden kann.

2. Transportsystem (1) zum Beschicken eines Metallurgischen Schmelzgefäßes nach Anspruch 1, **dadurch gekennzeichnet, dass** der Kipprahmen (3) eine Führungseinheit (20) zur genaueren Positionierung des Behälters (2) auf dem Kipprahmen (3) aufweist, welche zusätzlich das Einfädeln der Mitnehmernase (5b) in die Öffnungseinheit (6) erleichtert.

3. Transportsystem (1) zum Beschicken eines Metallurgischen Schmelzgefäßes (30) nach Anspruch 1 oder 2, **dadurch gekennzeichnet, dass** die Öffnungseinheit (6) eine Drehbewegung ausführt.

4. Transportsystem (1) zum Beschicken eines Metallurgischen Schmelzgefäßes (30) nach einem der Ansprüche 1 - 3, **dadurch gekennzeichnet, dass** die Öffnungseinheit (6) über einen Hydraulikzylinder (8), einen Hydraulischen Motor, einen Elektrischen Motor oder einen Servoelektrischen Zylinder angetrieben wird.

5. Transportsystem (1) zum Beschicken eines Metallurgischen Schmelzgefäßes nach einem der Ansprüche 1 - 4, **dadurch gekennzeichnet, dass** der Kipprahmen (3) eine Verriegelungsvorrichtung zum Sichern des Behälters (2) gegen Verrutschen aufweist.

6. Schrägaufzug umfassend ein Führungssystem (9) und das Transportsystem (1) nach den Ansprüchen 1- 5, welches entlang des Führungssystems (9) bewegt werden kann.

7. Metallurgische Anlage umfassend ein metallurgisches Schmelzgefäß (30) und den Schrägaufzug (1) nach Anspruch 6.
